# EUROPÄISCHE PATENTSCHRIFT

(11) **EP 2 073 173 B1**
(45) Veröffentlichungstag und Bekanntmachung des Hinweises auf die Patenterteilung: **01.08.2018**
(21) Anmeldenummer: 08019318.8
(22) Anmeldetag: 05.11.2008
(51) Int. Cl.: G07B 17/00

(54) **Vorrichtung zum Wechseln von Tintenkartuschen**
Device for exchanging ink cartridges
Dispositif destiné à changer des cartouches d'encre

(30) Priorität: 17.12.2007 DE 102007060733
(43) Veröffentlichungstag der Anmeldung: 24.06.2009
(73) Patentinhaber: Francotyp-Postalia GmbH, 13089 Berlin (DE)
(72) Erfinder: Muhl, Wolfgang, 16540 Hohen Neuendorf (DE)

(56) Entgegenhaltungen:
- EP-A- 0 622 208
- FR-A- 2 790 997
- GB-A- 2 272 401
- US-A- 5 467 709
- US-A- 6 106 095

## Beschreibung

Die Erfindung betrifft eine Druckvorrichtung, die zum Wechseln von Tintenkartuschen ausgebildet ist. Die Erfindung kommt in mikroprozessorgesteuerten Druckgeräten zum Einsatz und ist für Frankiermaschinen und andere Postverarbeitungsgeräte geeignet. Die Erfindung gestattet kurze Verfahrzeiten von einer Druckposition bis in eine Auswechselposition.
Aus dem Patent US 6 106 095 ist bereits eine Postverarbeitungsmaschine mit einer über einem Deck angeordneten Tintenstrahldruckvorrichtung bekannt, an deren Vorderseite ein Transportbereich für Briefumschläge liegt. Dem Deck wird ein Briefumschlag von links zugeführt. Zwei Tintenkartuschen sind in einem Druckbereich entfernt von der Vorderseite der Druckvorrichtung nahe dem Transportbereich für Briefumschläge angeordnet. Von vorn auf die Vorderseite der Druckvorrichtung gesehen, liegt also der Druckbereich hinter dem
FR2790997 offenbart eine Frankiermaschine, die eine Tintenstrahlkartusche aufweist, welche mit einem Druckkopf versehen ist. Um den Brief zu transportieren, umfasst die Maschine einen oberen Riemen und einen unteren Riemen. Aus dem EP 1 300 807 B1 ist ein Verfahren zum Öffnen eines Sicherheitsgehäuses für eine Frankiermaschine bekannt, welche durch eine Querbewegung eines Druckmoduls mittels Querbewegungsmittel, in eine Entriegelungsposition zum Entriegeln des Sicherheitsgehäuses oder in eine Wechselposition gebracht wird. Dabei wird das Druckmodul quer zur Poststücktransportrichtung, d.h. in Richtung der Rückwand der Frankiermaschine verfahren, um dadurch einen Zugang im Sicherheitsgehäuse zum Wechseln von Tintenkartuschen mechanisch freizugeben.

Die Tintenkartusche besteht aus einem Tintenstrahldruckkopf, einem Tintenbehälter und einem Kontaktierfeld. Der Tintenbehälter liegt in einer Ausbauchung des Gehäuses der Tintenkartusche, welche etwa zwei Drittel der Ausdehnung der Tintenkartusche in Querbewegungsrichtung ausmacht. In der Druckposition sind diese zwei Drittel in eine Transporttrommel eingetaucht, welche in frontseitig geschlossen und in Richtung Rückwand der Frankiermaschine geöffnet ist. Das übrige Drittel des Gehäuses der Tintenkartusche umschließt den Tintenstrahldruckkopf und ragt aus der Transporttrommel heraus und ist auf die Poststückoberseite gerichtet, welche nach einem bekannten Tintenstrahldruckverfahren mit einem Poststempelbild bedruckt werden soll. Damit eine Reinigungsposition für den Tintenstrahldruckkopf schnell erreicht werden kann, liegt die Reinigungsposition zwischen der Druckposition und der Wechselposition. Bei den heute in Gebrauch befindlichen 600 dpi ½ Zoll Tintenkartuschen werden jeweils zwei Tintenkartuschen verwendet, welche um eine Druckkopfbreite zueinander in Querbewegungsrichtung versetzt in einem Druckwagen angeordnet sind. Beide Tintenkartuschen, der Druckwagen und eine Kontaktier- und Ansteuerungselektronik bilden das Druckmodul. Durch die Ummantelung des Tintenstrahldruckkopfes durch das Gehäuses der Tintenkartusche beträgt die Ausdehnung dieses Drittels der Tintenkartusche in Querbewegungsrichtung bei Tintenkartuschen der Firma Hewlett Packart annähernd 20 mm. Somit wird während der Querbewegung eines Druckmoduls eine Strecke von wesentlich mehr als drei Dritteln der Ausdehnung der Tintenkartusche zurückgelegt, bevor ein Zugang zum Wechseln von Tintenkartuschen mechanisch freigegeben wird. Beim waagerechten Transport flacher Güter bzw. Poststücke wird davon ausgegangen, dass mindestens eine Tintenkartusche über einem Druckfenster in z-Richtung eines kartesischen Koordinatensystems, d.h. entgegen der Schwerkraftrichtung angeordnet ist. Ein Tintenstrahldruckkopf stößt beim Drucken Tintentropfen in Schwerkraftrichtung aus, die durch das Druckfenster hindurchfliegen. Das Druckfenster ist am Rand eines Transportbandes in y-Richtung in einem Gehäuseteil angeordnet, wobei das Transportband ein am Rande zu bedruckendes flaches Gut während des Druckens in Transportrichtung x an dem mindestens einen Druckkopf vorbei transportiert.
Die Ausdehnung der Druckvorrichtung in y-Richtung ergibt sich durch die Anzahl der unterschiedlichen Positionen, in welche ein Druckmodul durch eine Querbewegung verfahren werden kann.

Das Sicherheitsgehäuse ist schon wegen der Transporttrommel und dem Zugang relativ groß gebaut. Zum Wechseln müssen die Tintenkartuschen nach dem Lösen des Verschlusses im Druckmodul nach vorn gekippt werden, um die Kontakte zur Kontaktier- und Ansteuerungselektronik zu lösen. Die Zugänglichkeit wird durch die Größe der Gehäuseöffnung des Zugangs zum Wechseln von Tintenkartuschen bestimmt.

Im Marktsegment der Frankiermaschinen mit kleinen bis mittleren Postgutdurchsatz wird eine kompakte Transportvorrichtung für Poststücke benötigt.

Der Erfindung liegt die Aufgabe zugrunde, eine Druckvorrichtung zu entwickeln, die zum Wechseln von Tintenkartuschen ausgebildet ist, die die Nachteile beim Wechseln vermeidet und einen schnellen Zugang zum Wechseln von Tintenkartuschen und eine gute Zugänglichkeit zu den Tintenkartuschen ermöglicht.
Außerdem soll eine hohe Druckqualität bei geringen Herstellungskosten und bei einem mittleren Postgutdurchsatz erzielt werden, ohne dass die Zuverlässigkeit der Druckvorrichtung dadurch beeinträchtigt wird. Dabei sollen einerseits Postkarten und andererseits C4 Briefe mit einer Briefdicke bis 10 mm verarbeitet werden. Der Druckversatz in X-Richtung und Y-Richtung sollte gering sein, kleiner 100 µm in beiden Richtungen.

Die Aufgabe wird mit den Merkmalen der Druckvorrichtungen nach den Ansprüchen 1 und 7 gelöst.

Durch eine Querbewegung eines Druckmoduls quer zur Poststücktransportrichtung mittels Querbewegungsmittel wird eine Druckposition erreicht. Beim Drucken nach einem Tintenstrahldruckverfahren wird das Druckmodul in der Druckposition gehalten und eine Poststücktransportvorrichtung ist entsprechend angeordnet, um das Poststück am Druckkopf vorbei waagerecht zu transportieren. Die Poststücktransportvorrichtung ist ortsfest in der Druckvorrichtung gegenüber einer Andruckvorrichtung angeordnet, welche das Poststück an das Transportband andrückt.

Das Transportband wirkt im Transportbereich mit einer vorbestimmten Haftreibung auf einen Teil der Oberfläche der Poststückes, welcher nicht bedruckt wird, aber nahe dem zu bedruckenden Bereich gelegen ist.
Es ist vorgesehen, dass sich eine Wechselposition für Tintenkartuschen vor dem Transportbereich an der Vorderseite der Druckvorrichtung oder über dem Transportbereich einer entsprechend ausgebildeten Transportvorrichtung befindet. Vorteilhaft und im Unterschied zu den bisherigen bekannten Lösungen muss das Druckmodul nicht mehr mittels Querbewegungsmittel aus der Druckposition in die y-Richtung zurückbewegt werden, um die Wechselposition für Tintenkartuschen erreichen zu können. Dadurch wird die Ausdehnung der Druckvorrichtung in y-Richtung minimal. Zugleich wird die Zugänglichkeit zu den Tintenkartuschen verbessert. Die Druckvorrichtung ist insbesondere ein Bestandteil einer Frankiermaschine.

Das Transportband ist vorzugsweise ein angetriebener breiter gespannter Flachriemen. Letzterer wird nach einer ersten Variante mittels Umlenkrollen sowohl über das Druckmodul als auch unter dem Druckmodul entlang geführt, während sich das Druckmodul in einer Druckposition befindet. Zum Auswechseln von Tintenkartuschen wird das Druckmodul mittels Querbewegungsmittel quer zur Poststücktransportrichtung, ausgehend von der Druckposition zu einer Wechselposition an der Vorderseite der Druckvorrichtung verfahren. Die Querbewegungsmittel sind dazu entsprechend ausgebildet.

Nach einer zweiten Variante wird der Flachriemen immer unter dem Druckmodul oder wenigstens unter Teilen davon hin- und zurückgeführt und die Wechselposition ist mit der Druckposition identisch. Die Transportvorrichtung ist derart ausgebildet, dass das Druckmodul in der Druckposition verbleiben kann. Zum Wechseln von Tintenkartuschen wird ein Zugang im Sicherheitsgehäuse freigeben. Offensichtlich ist dann die Ausdehnung der Druckvorrichtung in y-Richtung minimal.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: Perspektivische Ansicht einer Transportvorrichtung nach einer ersten Variante mit Druckmodul in der Druckposition,
- Figur 2,: Perspektivische Ansicht einer Transportvorrichtung nach der ersten Variante mit herausgezogenem Druckmodul in der Wechselposition,
- Figur 3,: Draufsicht auf die Transportvorrichtung nach der ersten Variante mit herausgezogenem Druckmodul in der Wechselposition,
- Figur 4,: Perspektivische Ansicht einer Transportvorrichtung nach einer zweiten Variante mit Druckmodul in einer Druck- und Wechselposition,
- Figur 5,: Perspektivische Ansicht einer Frankiermaschine mit einer nach oben zu öffnenden Klappe.

In der Figur 1 ist eine perspektivische Ansicht einer Transportvorrichtung für flache Güter bzw. Poststücke nach einer ersten Variante mit einem Druckmodul in einer Druckposition dargestellt. Die Poststücktransportvorrichtung 1 ist ein wesentlicher Bestandteil einer Frankiermaschine und ist oberhalb eines Zuführtisches 13 angeordnet. Eine - nicht gezeigte - von unten federnd gegendrückende Andruckvorrichtung ist unterhalb des Zuführtisches angeordnet und wirkt durch eine Öffnung 130 durch den Zuführtisch hindurch in z-Richtung.

Eine Frankiermaschine besteht bekanntlich u.a. aus einem - nicht gezeigten - elektronischen Teil (Meter) und der Poststücktransportvorrichtung mit einer - nicht gezeigten - elektronischen Steuerung. Eine Tastatur und eine Anzeigeeinheit des Meters sind mit dem elektronischen Teil - in nicht gezeigter Weise - verbunden. Die elektronische Steuerung ist mit einem Antrieb 19 der Poststücktransportvorrichtung zu deren Ansteuerung elektrisch verbunden. Zum Antrieb wird beispielsweise ein Elektromotor mit Getriebe eingesetzt. Die Transportvorrichtung 1 weist ein Transportband 2 auf, welches als Flachriemen ausgebildet ist.

Der Flachriemen wirkt im Transportbereich mit einer vorbestimmten Haftreibung auf einen Teil der Oberfläche der flachen Güter bzw. Poststücke ein, welcher nicht bedruckt wird, aber dem Druckbereich nahe ist. Der Flachriemen der Poststücktransportvorrichtung besitzt eine große Quersteifigkeit und wird über zwei Umlenkrollen 5 und 6 geführt. Hierbei läuft der Flachriemen einerseits unter dem Druckmodul hindurch und wird andererseits über das Druckmodul zurückgeführt. Das Druckmodul besteht bekanntlich aus einem Druckwagen 24, einer - nicht gezeigten - Kontaktier- und Ansteuerungselektronik auf der Rückseite des Druckwagens 24, und mindestens einem Druckkopf, beispielsweise einer Tintenkartusche mit integriertem Tintenstrahldruckkopf. Der Druckwagen 24 trägt im dargestellten Beispiel nach Fig. 1 vorzugsweise zwei Tintenkartuschen 11, 12, die in x- und y-Richung gegeneinander versetzt sind. Alternativ sind auch mehrere Tintenkartuschen möglich. Der Druckwagen 24 hat je eine Öffnung 2410, 2420 zum Einsetzen der Tintenkartuschen 11, 12, welche seitlich durch eine rechte und linke Seitenplatte 244 und 243 und bodenseitig durch ein Trägerformteil sowie rückseitig durch ein Kontaktfeld der Kontaktier- und Ansteuerungselektronik begrenzt wird. Das Trägerformteil besteht aus zwei Hälften, wobei eine erste Hälfte 241 mit einer ersten Öffnung 2410 zum Einsetzen der ersten Tintenkartusche 11 und eine zweite Hälfte 242 mit einer zweiten Öffnung 2420 zum Einsetzen der zweiten Tintenkartusche 12 ausgestattet und in x-Richung zur ersten Hälfte versetzt ist. Die ersten Trägerformteilhälfte 241 ist in y-Richung zur zweiten Hälfte versetzt. Jede Öffnung, wird nach oben durch je einen Verschlusshebel 247, 248 pro Kartusche verschlossen. Das Druckmodul ragt in der Druckposition in den Zwischenraum zwischen den Umlenkrollen 5 und 6 herein, wobei sich die Tintenstrahldruckköpfe der beiden Tintenkartuschen 11, 12 außerhalb der Transportbereiches befinden und über einem - nicht gezeigten - Druckfenster entgegen der Schwerkraftrichtung in z-Richtung eines kartesischen Koordinatensystems angeordnet sind. Die Bäuche 11.1, 12.1 der beiden Tintenkartuschen 11, 12 befinden sich innerhalb des Zwischenraums zwischen den Umlenkrollen 5 und 6 oberhalb einer Stützplatte 9.

Die Druckposition ist zwischen einer Wechselposition und einer Reinigungs- und Dichtposition gelegen. Um die Tintenkartuschen nach oben hin auszuwechseln, wird das Druckmodul nach vorne aus der Poststücktransportvorrichtung heraus in die Wechselposition bewegt.

In der Figur 2 wird eine perspektivische Ansicht einer Poststücktransportvorrichtung nach der ersten Variante mit herausgezogenem Druckmodul in der Wechselposition dargestellt. In der Nähe der Umlenkrollen 5 und 6 bzw. zwischen diesen sind Gleitstangen 271 (verdeckt) und 272 eines Querbewegungsmittels 27 angeordnet, auf welchen sich der Druckwagen 24 abstützt bzw. geführt wird. Der Druckwagen kann mittels eines Griffs 2421 nach vorn in die Wechselposition gezogen oder alternativ verfahren werden. Der weitere Aufbau entspricht dem vorgenannten bereits erläuterten Aufbau. Einer der beiden Verschlusshebel, nämlich der Verschlusshebel 247 ist geöffnet gezeichnet. Das bodenseitig angeordnete Trägerformteil des Druckwagens 24 lässt zur oberen Hälfte der Vorderseite hin die Druckwagenöffnungen 2410, 2420 nach vorne offen.

Die Tintenkartusche 11 kann deshalb nach vorn oben herausgenommen werden, da der Verschlusshebel 247 nach oben geschwenkt ist. Der andere Verschlusshebel 248 ist ungeöffnet gezeichnet. Zum Öffnen muss der Verschlusshebel 248 um die Drehachse 246 ebenfalls nach oben geschwenkt werden.

Der Griff 2421 ist an der zweiten Hälfte des Trägerformstücks des Druckwagens 24 angeformt. Alternativ kann ein Griff ist an der ersten Hälfte oder ersten Hälfte und zweiten Hälfte des Trägerformstücks angeformt werden.

In der Figur 3 wird eine Draufsicht auf die Transportvorrichtung nach der ersten Variante mit herausgezogenem Druckmodul in der Wechselposition dargestellt. In der Darstellung wurde das Transportband weggelassen, damit sonst verdeckte Teile sichtbar werden. Es wird darauf hingewiesen, dass der Rollenträger, die Umlenkrollen und das Transportband Bestandteile der Transportvorrichtung 1 sind.

Sowohl Querbewegungsmittel 27, als auch das Druckmodul sind zur Durchführung einer Querbewegung, d.h. entgegen der y-Richtung ausgebildet. In einer Ausführungsform wird ein - nicht gezeigter - Elektromotor, vorzugsweise ein Schrittmotor, als Antrieb der Querbewegungsmittel 27 eingesetzt. In einer bevorzugten Ausführungsform kann der Elektromotor entfallen. Die Querbewegung kann per Handhebel betrieben durchgeführt werden, was die Herstellungskosten verringert. An der linken Seitenwand der ersten Hälfte 241 des Trägerformteils des Druckwagens 24 des Druckmoduls ist ein Führungs- und Gleitstück 249 angeformt, das auf der Gleitstange 271 gleiten kann. An der rechten Seitenwand der zweiten Hälfte 242 des Trägerformteils des Druckwagens 24 des Druckmoduls ist ein Gleitstück 240 angeformt, das auf der Gleitstange 272 gleiten kann. Die Gleitstangen 271, 272 sind vorzugsweise aus Metall geformt.
Der Druckwagen des Druckmoduls ist entsprechend ausgebildet, um quer zur Poststücktransportrichtung, ausgehend von der Druckposition zu einer Wechselposition an der Vorderseite der Druckvorrichtung bewegt zu werden. Der Druckwagen 24 gleitet mit dem Führungs- und Gleitstück 249 und dem Gleitstück 240 auf den zwei Gleitstangen 271, 272, welche rückseitig an einer Rückwand eines Chassis (nicht gezeigt) und vorderseitig an einer Lagerplatte eines Rollenträgers (nicht gezeigt) für die Umlenkrollen 5 und 6 befestigt sind.

In der Figur 4 wird eine perspektivische Ansicht einer Poststücktransportvorrichtung nach einer zweiten Variante mit Druckmodul in der Druck- und Wechselposition dargestellt. Der Flachriemen wird über mehrere Umlenkrollen 5, 6, 7 und 8 komplett unter den Druckmodul oder Teilen davon entlang geführt. Unter einer Stützplatte 9 ist der Flachriemen zwischen den beiden äußeren Umlenkrollen 5, 6 und oberhalb zwischen den beiden inneren Umlenkrollen 7, 8 gespannt. Dadurch ist der schleifenförmige Verlauf des Transportbandes 2 (Flachriemens) von oben eingebuchtet, um Platz für den Druckmodul zu schaffen. Der Druckwagen 24 des Druckmoduls hat je eine Öffnung 2410, 2420 zum Einsetzen der Tintenkartuschen 11, 12, welche seitlich durch eine rechte und linke Seitenplatte 244 und 243 und bodenseitig durch ein Trägerformteil sowie rückseitig durch ein Kontaktfeld der Kontaktier- und Ansteuerungselektronik begrenzt wird. Das Trägerformteil besteht aus zwei Hälften 241 und 242, die zueinander versetzt sind und ist dazu ausgebildet, dass die Tintenkartuschen 11, 12 mit dem Bauch 11.1, 12.1 nach vorn eingesetzt werden. Ein Verschlusshebel 247, 248 ist jeweils an der rechten und linken Seitenplatte 244 und 243 drehbar befestigt. Die rechte äußere Umlenkrolle 5 wird von einem Antrieb 19 angetrieben. Eine - nicht gezeigte - von unten federnd gegendrückende Andruckvorrichtung wirkt durch eine Öffnung 130 im Zuführtisch hindurch in z-Richtung auf die Poststücke, die mittels der Transportvorrichtung 1 in x-Richtung transportiert werden.

Die Figur 5 zeigt eine perspektivische Ansicht einer Frankiermaschine 40 mit einer nach oben zu öffnenden Klappe 10. Die Poststücktransportvorrichtung 1 ist der Frankiermaschine 40 und ist oberhalb des Zuführtisches 13 angeordnet. Die Tintenkartuschen 11, 12 sind Bestandteil des Druckmoduls.
Das Druckmodul kann beim Wechseln in der Druckposition verbleiben und die Tintenkartuschen können direkt nach oben entnommen werden, ohne dass das Druckmodul in eine andere Position verfahren werden müsste.

Alternativ ist vorgesehen, dass ein Gehäuse für die Druckvorrichtung zum Austausch der Tintenkartuschen ausgebildet ist und eine nach vorn zu öffnende Klappe hat sowie dass die Druckvorrichtung ein Bestandteil einer Frankiermaschine ist. Das Gehäuse kann, wie bei einer bekannten Frankiermaschine des Typs T1000 der Herstellerin Francotyp-Postalia GmbH, an der Vorderfront des Gehäuses eine Klappe aufweisen. Diese Klappenanordnung am Gehäuse könnte beibehalten werden, wenn die bisher eingesetzte Termotransfer-Druckvorrichtung der Frankiermaschine durch eine Tintenstrahl-Druckvorrichtung ersetzt würde.

Der Druckwagen wäre dann - wie in Fig. 3 gezeigt - nach vorne ausfahrbar. Zum Austausch der Tintenkartuschen hat das Gehäuse eine nach vorn zu öffnende Klappe.

Alternativ gilt auch für Frankiermaschine des Typs Optimal der Herstellerin Francotyp-Postalia GmbH, welche an der Vorderfront des Gehäuses eine nach schräg oben zu öffnende Klappe aufweist, dass eine Frankiermaschine mit vergleichbaren Gehäuse, aber mit einer Tintenstrahl-Druckvorrichtung versehen werden könnte, wobei deren Gehäuse zum Austausch der Tintenkartuschen ausgebildet ist und eine nach vorn und oben zu öffnende Klappe hat.

Die Druckvorrichtung mit der Vorrichtung zum Wechseln von Tintenkartuschen ist auch für andere Postverarbeitungsgeräte geeignet. Die Erfindung ist nicht auf die vorliegenden Ausführungsform an sich beschränkt. Vielmehr ist eine Anzahl von Geräten im Rahmen der Ansprüche denkbar, die eingesetzt werden und die von den anliegenden Ansprüchen umfasst werden.

## Patentansprüche

1. Druckvorrichtung, die zum Wechseln von Tintenkartuschen eines Druckmoduls der Druckvorrichtung ausgebildet ist, wobei die Druckvorrichtung eine Transportvorrichtung (1) für flache Güter, eine Andruckvorrichtung und den Druckmodul aufweist, wobei die Transportvorrichtung ortsfest in der Druckvorrichtung gegenüber der Andruckvorrichtung angeordnet ist, welche ein Poststück an ein Transportband (2) der Transportvorrichtung andrückt, wobei das Transportband (2) in einem Transportbereich mit einer vorbestimmten Haftreibung auf einen Teil der Oberfläche des Poststückes einwirkt, welcher nicht bedruckt wird, aber nahe einem zu bedruckenden Bereich gelegen ist, wobei eine Druckposition durch eine Querbewegung des Druckmoduls quer zur Poststücktransportrichtung mittels Querbewegungsmittel (27) erreicht wird, wobei die Druckposition zwischen einer Wechselposition und einer Reinigungs- und Dichtposition gelegen ist, so dass sich die Wechselposition für Tintenkartuschen (11, 12) vor dem Transportbereich an der Vorderseite der Druckvorrichtung befindet, wobei das Transportband (2) ein angetriebener breiter gespannter Flachriemen ist, welcher mittels Umlenkrollen sowohl über das Druckmodul als auch unter dem Druckmodul entlang geführt wird, während sich das Druckmodul in der Druckposition befindet, wobei das Querbewegungsmittel (27) und das Druckmodul entsprechend ausgebildet sind, um das Druckmodul quer zur Poststücktransportrichtung, ausgehend von der Druckposition zu der Wechselposition an der Vorderseite der Druckvorrichtung zu verfahren.

2. Druckvorrichtung, nach Anspruch 1, **dadurch gekennzeichnet, dass** ein Druckwagen (24) des Druckmoduls entsprechend ausgebildet ist, um quer zur Poststücktransportrichtung, ausgehend von der Druckposition zu einer Wechselposition an der Vorderseite der Druckvorrichtung bewegt zu werden.

3. Druckvorrichtung, nach den Ansprüchen 1 bis 2, dadurch **gekennzeich n e t,** dass der Druckwagen (24) des Druckmoduls mit einem Führungs- und Gleitstück (249) und einem Gleitstück (240) ausgestattet ist, welche auf zwei Gleitstangen (271, 272) gleiten, welche rückseitig an einer Rückwand eines Chassis und vorderseitig an einer Lagerplatte eines Rollenträgers für die Umlenkrollen (5 und 6) befestigt sind, wobei der Rollenträger, die Umlenkrollen und das Transportband (2) Bestandteile der Transportvorrichtung (1) sind.

4. Druckvorrichtung, nach den Ansprüchen 1 bis 3, dadurch **gekenn- zeichnet,** dass der Druckwagen (24) des Druckmoduls mit einem Griff ausgestattet ist.

5. Druckvorrichtung, nach den Ansprüchen 1 bis 4, **dadurch gekennzeichnet, dass** der Griff (2421) an der zweiten Hälfte eines Trägerformstücks des Druckwagens (24) angeformt ist.

6. Druckvorrichtung, nach den Ansprüchen 1 bis 5, **dadurch gekennzeichnet, dass** ein Gehäuse für die Druckvorrichtung zum Austausch der Tintenkartuschen ausgebildet ist und eine nach vorn zu öffnende Klappe hat.

7. Druckvorrichtung, die zum Wechseln von Tintenkartuschen eines Druckmoduls der Druckvorrichtung ausgebildet ist, wobei die Druckvorrichtung eine Transportvorrichtung (1) für flache Güter, eine Andruckvorrichtung und den Druckmodul aufweist, wobei die Transportvorrichtung ortsfest in der Druckvorrichtung gegenüber der Andruckvorrichtung angeordnet ist, welche ein Poststück an ein Transportband (2) der Transportvorrichtung andrückt, wobei das Transportband (2) in einem Transportbereich mit einer vorbestimmten Haftreibung auf einen Teil der Oberfläche des Poststückes einwirkt, welcher nicht bedruckt wird, aber nahe einem zu bedruckenden Bereich gelegen ist, wobei das Transportband (2) ein angetriebener breiter gespannter Flachriemen ist,
**dadurch gekennzeichnet, dass** sich eine Wechselposition für die Tintenkartuschen (11, 12) über dem Transportbereich der entsprechend ausgebildeten Transportvorrichtung befindet, wobei die Wechselposition mit der Druckposition identisch ist, sowie dass der Flachriemen immer unter dem Boden des Druckmoduls oder wenigstens unter Teilen davon hin- und zurückgeführt wird.

8. Druckvorrichtung, nach Anspruch 7, **dadurch gekennzeichnet, dass** ein Gehäuse für die Druckvorrichtung zum Austausch der Tintenkartuschen ausgebildet ist und eine nach oben zu öffnende Klappe hat.

## Claims

1. Printing apparatus configured for changing ink cartridges of a printing module of the printing apparatus, wherein the printing apparatus comprises a transport apparatus (1) for flat goods, a pressing apparatus and the printing module, wherein the transport apparatus is disposed in a fixed position in the printing apparatus opposite the pressing apparatus, which presses an item of mail on to a transport belt (2) of the transport apparatus, wherein the transport belt (2) in a transport region acts with a predetermined adhesive friction on a part of the surface of the item of mail which is not printed but is situated closed to a region to be printed, wherein a printing position is reached by a transverse movement of the printing module transverse to the transport direction of the item of mail by means of a transverse movement means (27), wherein the printing position is located between a changing position and a cleaning and sealing position, so that the changing position for ink cartridges (11, 12) is located in front of the transport region on the front side of the printing apparatus, wherein the transport belt (2) is a driven wide tensioned flat belt, which is guided by means of deflecting rollers both over the printing module and also under the printing module, whilst the printing module is located in the printing position, wherein the transverse movement means (27) and the printing module are configured accordingly in order to move the printing module transversely to the direction of transport of the item of mail, starting from the printing position to the changing position on the front side of the printing device.

2. The printing apparatus according to claim 1, **characterized in that** a printing carriage (24) of the printing module is configured accordingly in order to be moved transversely relative to a transport direction of items of mail, starting from the printing position to said change position on the front side of the printing apparatus.

3. The printing apparatus according to claims 1 to 2, **characterized in that** the printing carriage (24) of the printing module is fitted with a guiding and sliding piece (249) and a sliding piece which slides on two slide rods (271, 272) which are fixed at the rear side to a rear wall of a chassis and at the front side to a mounting plate of a roller carrier for the deflection rollers (5 and 6), wherein the roller carrier, the deflection rollers and the transport belt (2) are components of the transport apparatus (1).

4. The printing apparatus according to one of claims 1 to 3, **characterized in that** the printing carriage (24) of the printing module is fitted with a handle.

5. The printing apparatus according to one of claims 1 to 4, **characterized in that** the handle (2421) is moulded on the second half of a carrier moulding of the printing carriage (24).

6. The printing apparatus according to one of claims 1 to 5, **characterized in that** a housing for the printing apparatus is configured for changing ink cartridges and has a flap to be opened towards the front.

7. Printing apparatus configured for changing ink cartridges of a printing module of the printing apparatus, wherein the printing apparatus comprises a transport apparatus (1) for flat goods, a pressing apparatus and the printing module, wherein the transport apparatus is disposed in a fixed position in the printing apparatus opposite the pressing apparatus, which presses an item of mail on to a transport belt (2) of the transport apparatus, wherein the transport belt (2) in a transport region acts with a predetermined adhesive friction on a part of the surface of the item of mail which is not printed but is situated closed to a region to be printed, wherein the transport belt (2) is a driven wide tensioned flat belt, **characterized in that** a change position for the ink cartridges (11, 12) is located above the transport region of the correspondingly configured transport apparatus, wherein the change position is identical to the printing position and that the flat belt is always guided under the bottom of the printing module or at least parts thereof.

8. The printing apparatus according to claim 7, **characterized in that** a housing for the printing apparatus is configured for changing the ink cartridges and has a flap which opens towards the top.

## Revendications

1. Dispositif d'impression, qui est conçu pour le remplacement de cartouches d'encre d'un module d'impression du dispositif d'impression, le dispositif d'impression comportant un dispositif de transport (1) de produits plats, un dispositif d'appui et le module d'impression, le dispositif de transport étant placé de manière stationnaire dans le dispositif d'impression, au regard du dispositif d'appui, lequel appuie un envoi postal contre une bande transporteuse (2) du dispositif de transport, la bande transporteuse (2) agissant dans une zone de transport avec une friction statique prédéfinie sur une partie de la surface de l'envoi postal, laquelle ne doit pas être imprimée mais se situe à proximité d'une zone qui doit être imprimée, une position d'impression étant atteinte par un déplacement transversal du module d'impression à la transversale de la direction de transport de l'envoi postal, à l'aide de moyens de déplacement transversal (27), la position d'impression étant située entre une position de remplacement et une position de nettoyage et d'étanchéité, de sorte que la position de remplacement de cartouches d'encre (11, 12) se trouve à l'avant de la zone de transport, sur la face avant du dispositif d'impression, la bande transporteuse (2) étant une courroie tendue, entraînée, plate, large, qui au moyen de galets de renvoi est guidée aussi bien par-dessus le module d'impression que par-dessous, le long du module d'impression, alors que le module d'impression se trouve dans la position d'impression, le moyen de déplacement transversal (27) et le module d'impression étant conçus en conséquence, pour déplacer le module d'impression à la transversale de la direction de transport de l'envoi postal, à partir de la position d'impression vers la position de remplacement sur la face avant du dispositif d'impression.

2. Dispositif d'impression, selon la revendication 1, **caractérisé en ce qu'**un chariot d'impression (24) du module d'impression est conçu en conséquence, pour être déplacé à partir de la transversale de la direction de transport de l'envoi postal, de la position d'impression vers une position de remplacement sur la face avant du dispositif d'impression.

3. Dispositif d'impression, selon les revendications 1 à 2, **caractérisé en ce que** le chariot d'impression (24) du module d'impression est équipé d'une pièce de guidage et de coulissement (249) et d'une pièce de coulissement (240), lesquelles coulissent sur deux barres de coulissement (271, 272) qui sont fixées par la face arrière sur une paroi arrière d'un châssis et par la face avant sur une plaque de logement d'un support de galets pour les galets de renvoi (5 et 6), le support de galets, les galets de renvoi 11 et la bande transporteuse (2) étant des éléments constitutifs du dispositif de transport (1).

4. Dispositif d'impression, selon les revendications 1 à 3, **caractérisé en ce que** le chariot d'impression (24) du module d'impression est équipé d'une poignée.

5. Dispositif d'impression, selon les revendications 1 à 4, **caractérisé en ce que** la poignée (2421) est surmoulée sur une deuxième moitié d'une pièce moulée porteuse du chariot d'impression (24).

6. Dispositif d'impression, selon les revendications 1 à 5, **caractérisé en ce qu'**un carter pour le dispositif d'impression est conçu pour le remplacement des cartouches d'encre et dispose d'un clapet qui doit être ouvert vers l'avant.

7. Dispositif d'impression, qui est conçu pour le remplacement de cartouches d'encre d'un module d'impression du dispositif d'impression, le dispositif d'impression comportant un dispositif de transport (1) de produits plats, un dispositif d'appui et le module d'impression, le dispositif de transport étant placé de manière stationnaire dans le dispositif d'impression, au regard du dispositif d'appui, lequel appuie un envoi postal contre la bande transporteuse (2) du dispositif de transport, la bande transporteuse (2) agissant dans une zone de transport avec une friction statique prédéfinie sur une partie de la surface de l'envoi postal, laquelle ne doit pas être imprimée, mais se situe à proximité d'une zone qui doit être imprimée, la bande transporteuse (2) étant une courroie tendue, entraînée, plate, large, **caractérisé en ce qu'**une position de remplacement des cartouches d'encre (11, 12) se trouve au-dessus de la zone de transport du dispositif de transport conçu en conséquence, la position de remplacement étant identique à la position d'impression, et **en ce que** la courroie plate est toujours guidée en aller et retour sous le fond inférieur du module d'impression ou au moins sous des parties de celui-ci.

8. Dispositif d'impression, selon la revendication 7, **caractérisé en ce qu'**un carter pour le Dispositif d'impression est conçu pour le remplacement des cartouches d'encre et dispose d'un clapet qui doit être ouvert vers le haut.
